# FASCICULE DE BREVET EUROPEEN

(11) **EP 1 006 622 B1**
(45) Date de publication et mention de la délivrance du brevet: **02.03.2005**
(21) Numéro de dépôt: 99402993.2
(22) Date de dépôt: 01.12.1999
(51) Int. Cl.: H01R 13/658

(54) **Câble de connexion électrique blindé**
Abgeschirmtes elektrisches Anschlusskabel
Shielded electrical connection cable

(30) Priorité: 04.12.1998 FR 9815372
(43) Date de publication de la demande: 07.06.2000
(73) Titulaire: LABINAL, 78180 Montigny le Bretonneux (FR)
(72) Inventeur: Dunand, Michel André, 91270 Vigneux sur Seine (FR)
(74) Mandataire: Blot, Philippe Robert Emile

(56) Documents cités:
- EP-A- 0 566 090
- US-A- 4 422 710
- US-A- 4 615 574

## Description

La présente invention concerne un câble de connexion électrique blindé, du type comportant un faisceau de fils conducteurs entouré d'une enveloppe de blindage et muni, à une extrémité, d'un connecteur qui comporte un corps portant des connexions auxquelles sont reliés les fils conducteurs et un raccord arrière relié électriquement à l'enveloppe de blindage, lequel raccord arrière est traversé par le faisceau de fils conducteurs et est déplaçable le long du faisceau , entre une position accouplée au corps du connecteur, et une position désaccouplée du corps du connecteur, dans laquelle le raccord arrière est écarté du corps du connecteur.

De tels câbles de connexion blindés sont utilisés notamment dans l'industrie aéronautique pour véhiculer des informations à l'abris des perturbations électromagnétiques du milieu ambiant.

Afin d'assurer une protection optimale des fils conducteurs, il est souhaitable d'établir une continuité électromagnétique entre l'enveloppe de blindage du faisceau de fils et le connecteur, plus particulièrement son raccord arrière.

L'enveloppe de blindage est couramment formée d'une tresse métallique tubulaire entourant le faisceau de fils. A son extrémité, la tresse métallique est connectée mécaniquement et électriquement au raccord arrière, par exemple par l'intermédiaire d'un cerclage.

Pour toute intervention sur le connecteur, il convient de faire coulisser le raccord arrière de sa position accouplée avec le corps du connecteur, jusqu'à une position écartée du corps de connecteur où le raccord arrière est disposé sur la partie courante du faisceau de fils.

Or, afin d'assurer une protection satisfaisante contre les perturbations électromagnétiques, la tresse de blindage a, couramment, un coefficient de recouvrement élevé. Aussi, la tresse est très difficilement déformable, de sorte que le coulissement du raccord arrière le long du faisceau de fils s'accompagne fréquemment de déformations irréversibles de la tresse qui dégradent ses caractéristiques de protection électromagnétique.

Si le coefficient de recouvrement de la tresse est réduit, ce qui permet une déformation axiale de celle-ci, il convient que sa structure géométrique ne soit pas modifiée lors des déformations qu'elle subit. En effet, sa structure géométrique adaptée garantit la conservation des propriétés de protection électromagnétique. En pratique, on constate que la structure géométrique est généralement altérée lors des déformations de la tresse, ce qui ré-duit son efficacité. Le document US-A-4 615 574 montre une combinaison selon le préambule de la reventication 1.

L'invention a pour but de fournir un câble de connexion blindé comportant un connecteur dont le raccord arrière peut être déplacé facilement pour permettre l'accès à l'intérieur du connecteur, sans provoquer de dégradation des caractéristiques de protection électromagnétiques de l'enveloppe de blindage du faisceau de fils conducteurs.

A cet effet, l'invention a pour objet une combinaison selon la revendication 1.

Suivant des modes particuliers de réalisation, l'invention comporte l'une ou plusieurs des caractéristiques suivantes :
- la gaine de blindage comporte deux tronçons tubulaires successifs reliés l'un à l'autre dans une région de chevauchement ;
- l'extrémité de la manchette rétractable liée à la gaine de blindage est enserrée entre les tronçons de la gaine de blindage dans la région de chevauchement ;
- les deux tronçons tubulaires successifs sont des tresses, et, dans la région de chevauchement, la tresse externe présente un angle de tressage supérieur à celui de sa partie courante, et notamment supérieure à 45° ;
- il comporte dans la région de chevauchement un cerclage extérieur de compression radiale des deux tronçons tubulaires ;
- l'impédance de transfert de la gaine de blindage est supérieure à 400 mΩ.m⁻¹ à 30 MHz;
- la gaine de blindage et la manchette rétractable comportent chacune une tresse de blindage tubulaire, le coefficient de recouvrement de la tresse de la manchette rétractable étant inférieur au coefficient de recouvrement de la tresse de la gaine de blindage ;
- la gaine de blindage comporte une tresse dont le coefficient de recouvrement est supérieur à 0,7 ;
- la manchette rétractable comporte une tresse dont le coefficient de recouvrement est compris entre 0,3 et 0,7 et est avantageusement sensiblement égal à 0,5 ;
- l'extrémité de la manchette rétractable liée au raccord arrière entoure celui-ci, et un cerclage assure leur liaison mécanique ; et
- la longueur de la manchette rétractable est adaptée pour un débattement axial du raccord arrière compris entre 3 et 12 cm et avantageusement sensiblement égal à 8 cm.

L'invention sera mieux comprise à la lecture de la description qui va suivre, donnée uniquement à titre d'exemple et faite en se référant aux figures 1 et 2 qui sont des vues en élévation avec arrachement partiel d'un câble selon l'invention dans lequel le raccord arrière est respectivement en position accouplée avec le corps du connecteur et en position désaccouplée.

Sur les figures 1 et 2 est représenté un même tronçon d'extrémité d'un câble de connexion blindé 10. Celui-ci comporte un faisceau 12 de fils conducteurs, un connecteur électrique 14 et une enveloppe de blindage 16 entourant, depuis le connecteur 14, le faisceau 12 sur toute sa longueur.

Le faisceau 12 de fils conducteurs comporte un ensemble de fils métalliques 18 isolés individuellement et retenus ensemble par un rubanage isolant 20.

Le connecteur 14 comporte un corps de connecteur 22 portant un ensemble de broches de connexion 24 auxquelles sont reliées les extrémités des fils conducteurs 18. Il comporte en outre un raccord arrière 26 engagé autour du faisceau 12 de fils conducteurs.

Le raccord arrière 26 est destiné à être accouplé mécaniquement au corps de connecteur 22. Il est monté déplaçable à coulissement le long du faisceau 12 entre une position accouplée au corps 22 de connecteur, représentée sur la figure 1, où il protège l'extrémité du faisceau de fils conducteurs connectés aux broches 24, et une position désaccouplée, représentée sur la figure 2, où le raccord arrière 26 est à l'écart du corps 22 de connecteur, libérant ainsi l'accès aux extrémités des fils conducteurs. Le raccord arrière 26 est réalisé dans un matériau adapté pour la protection électromagnétique des fils le traversant.

Comme représenté sur la figure 1, lorsque le raccord arrière 26 est accouplé au corps 22 du connecteur, le rubanage 20 est interrompu à l'intérieur du raccord arrière 26.

L'enveloppe de blindage 16 comporte une gaine tubulaire de blindage électromagnétique 28 entourant le rubanage 20. Elle est constituée d'une tresse métallique dont l'impédance de transfert est inférieure à 400mΩ.m⁻¹ à 30 MHz. Elle a un coefficient de recouvrement élevé, avantageusement supérieur à 0,7. La gaine de blindage 28 est adaptée pour une protection électromagnétique du faisceau 12 de fils conducteurs. Elle est donc très peu déformable axialement.

La gaine de blindage 28 comporte un tronçon principal 28A s'étendant sur la partie courante du faisceau 12 de fils conducteurs et un tronçon d'extrémité 28B se prolongeant à l'intérieur du raccord arrière 26 lorsque celui-ci est en position couplée au corps 22, comme représenté sur la figure 1.

Le tronçon principal 28A et le tronçon d'extrémité 28B de la gaine de blindage sont reliés l'un à l'autre électriquement et mécaniquement dans une première région de chevauchement 30. Dans cette région ayant une longueur de 3 à 5 cm, le tronçon d'extrémité 28A du faisceau de fils conducteurs est entouré et recouvert par le tronçon principal 28A. La liaison est réalisée par serrage mécanique du tronçon 28A autour de l'extrémité du tronçon 28B. Ce serrage est obtenu par exemple lors du tressage du tronçon 28A directement autour du tronçon 28B

En outre, l'enveloppe de blindage 16 comporte une manchette rétractable 32 qui entoure la gaine de blindage 28 sur une partie de sa longueur. Elle est reliée électriquement, à une extrémité, au raccord arrière 26 et, à son autre extrémité, à la gaine de blindage 28, à l'extérieur du raccord arrière 26. En particulier, le manchon rétractable 32 est engagé, à son extrémité de raccordement au raccord arrière 26, autour d'un tronçon cylindrique 34 de celui-ci. L'extrémité de la manchette rétractable 32 y est maintenue par un cerclage métallique 36.

A son autre extrémité, la manchette rétractable 32 est enserrée dans une seconde région de chevauchement 37, entre le tronçon principal 28A de la gaine de blindage et son tronçon d'extrémité 28B. Elle y est maintenue par serrage mécanique du tronçon principal 28A autour de l'extrémité de la manchette 32 et du tronçon d'extrémité 28B. A cet effet, le tronçon principal 28A est muni, à son extrémité, d'un ourlet rentrant 38. Dans la région de celui-ci, l'angle de tressage est supérieur à celui de la partie courante du tronçon principal 28A afin d'augmenter l'effort de serrage assurant la retenue de la manchette rétractable 32. Avantageusement, l'angle de tressage y est supérieur à 45°. Un cerclage métallique peut en outre être ajouté dans la seconde région de chevauchement 37 pour améliorer la liaison mécanique.

Les liaisons de la manchette rétractable 32 au raccord arrière 26 et à la gaine 28 assure une liaison électrique du raccord arrière 26 et de la gaine de blindage 28.

La manchette rétractable 32 est formée d'une tresse métallique tubulaire à coefficient de recouvrement réduit permettant sa compression axiale sans déformation permanente. Le coefficient de recouvrement est avantageusement compris entre 0,3 et 0,7 et est de préférence égal à environ 0,5.

Ainsi, comme représenté sur la figure 2. lorsqu'elle est comprimée axialement, le diamètre de la manchette 32 augmente. Elle se plisse et présente en surface un profil festoné. Elle autorise ainsi un grand débattement axial du raccord arrière 26.

Avantageusement, la longueur de la manchette 32 est choisie en fonction du coefficient de recouvrement pour permettre un débattement axial du raccord arrière compris entre 3 et 12 cm, et de préférence sensiblement égal à 8 cm.

Avec un tel câble de connexion blindé, on comprend que, lorsque le raccord arrière est écarté du corps du connecteur, comme représenté sur la figure 2, le raccord arrière 26 s'étend autour du tronçon d'extrémité 28B de la gaine de blindage. La manchette rétractable 32 est comprimée axialement par déformation radiale sous la forme d'un tube de diamètre plus important. Cette déformation est rendue possible du fait du faible coefficient de recouvrement de la tresse la constituant.

Lors du déplacement du raccord arrière 26, la gaine de blindage 28, aussi bien dans son tronçon principal 28A que dans son tronçon d'extrémité 28B reste sans déformation. Elle n'est donc pas endommagée lors des interventions sur le connecteur 14.

Après remise en place du raccord arrière 26, comme représenté sur la figure 1, la protection électromagnétique du faisceau de fils conducteurs est maintenue intacte, la gaine de blindage 28 étant continue en dehors du connecteur et se prolongeant partiellement à l'intérieur de celui-ci à l'intérieur du raccord intérieur 26.

La performance électromagnétique spécifiée pour le câble est donc assurée par le tronçon principal 28A jusqu'à la première région de chevauchement 30 puis est relayée en basses fréquences (fréquences inférieures à environ 300 kHz) par la manchette conductrice 32 et en hautes fréquences (fréquences supérieures à 300 kHz) par le tronçon d'extrémité 28B présentant une performance électromagnétique identique à celle du tronçon principal 28A.

La manchette conductrice 32 peut être alors manipulée sans qu'aucune dégradation des performances électromagnétiques spécifiées basses et hautes fréquences n'apparaisse, même si une déformation mécanique rédhibitoire de la manchette se produit.

## Revendications

1. Combinaison, comportant un câble de connexion électrique blindé (10), le câble comportant un faisceau (12) de fils conducteurs (18) entouré d'une enveloppe de blindage (16), la combinaison étant munie à une extrémité du câble, d'un connecteur (14) qui comporte un corps (22) portant des connexions (24) auxquelles sont reliés les fils conducteurs (18) et un raccord arrière (26) relié électriquement à l'enveloppe de blindage (16), lequel raccord arrière (26) est traversé par le faisceau (12) de fils conducteurs et est déplaçable le long du faisceau (12), entre une position accouplée au corps (22) du connecteur, et une position désaccouplée du corps (22) du connecteur, dans laquelle le raccord arrière (26) est écarté du corps (22) du connecteur, l'enveloppe de blindage (16) comportant une gaine de blindage (28) de protection électromagnétique à immunité spécifiée s'étendant autour du faisceau (12) de fils conducteurs, laquelle gaine (28) se prolonge à l'intérieur du raccord arrière (26) lorsque celui-ci est en position accouplée, la combinaison comportant une manchette rétractable (32) qui entoure ladite gaine de blindage (28) sur une partie de sa longueur, **caractérisé en ce que** la manchette rétractable est conductrice de l'électricité et reliée electriquement, a une extremité, au raccord arrière (26) et, à son autre extrémité, à la gaine de blindage (28) en une région (30) extérieure au raccord arrière (26), et **en ce que** le raccord arrière (26) est monté déplaçable autour de la gaine de blindage (28).

2. Combinaison selon la revendication 1, **caractérisée en ce que** la gaine de blindage (28) comporte deux tronçons tubulaires successifs (28A, 28B) reliés l'un à l'autre dans une région (30, 37) de chevauchement.

3. Combinasion selon la revendication 2, **caractérisée en ce que** l'extrémité (38) de la manchette rétractable (32) liée à la gaine de blindage (28) est enserrée entre les tronçons (28A, 28B) de la gaine de blindage (28) dans la région de chevauchement (30).

4. Combinaison selon la revendication 2 ou 3. **caractérisée en ce que** les deux tronçons tubulaires successifs (28A, 28B) sont des tresses, et **en ce que**, dans la région de chevauchement (30, 37), la tresse externe (28A) présente un angle de tressage supérieur à celui de sa partie courante, et notamment supérieure à 45°.

5. Combinaison selon l'une quelconque des revendications 2 à 4, **caractérisée en ce qu'**il comporte dans la région de chevauchement (30, 37) un cerclage extérieur de compression radiale des deux tronçons tubulaires (28A, 28B).

6. Combinaison selon l'une quelconque des revendications précédentes, **caractérisée en ce que** l'impédance de transfert de la gaine de blindage (28) est supérieure à 400 mΩ.m⁻¹ à 30 MHz.

7. Combinaison selon l'une quelconque des revendications précédentes, **caractérisée en ce que** la gaine de blindage (28) et la manchette rétractable (32) comportent chacune une tresse de blindage tubulaire, le coefficient de recouvrement de la tresse de la manchette rétractable (32) étant inférieur au coefficient de recouvrement de la tresse de la gaine de blindage (28).

8. Combinaison selon la revendication 7, c**aractérisée** en ce que la gaine de blindage (28) comporte une tresse dont le coefficient de recouvrement est supérieur à 0,7.

9. Combinaison selon la revendication 7 ou 8, **caractérisée en ce que** la manchette rétractable (32) comporte une tresse dont le coefficient de recouvrement est compris entre 0,3 et 0,7 et est avantageusement sensiblement égal à 0,5.

10. Combinaison selon l'une quelconque des revendications précédentes, **caractérisée en ce que** l'extrémité de la manchette rétractable (32) liée au raccord arrière (26) entoure celui-ci, et **en ce qu'**un cerclage (36) assure leur liaison mécanique.

11. Combinaison selon l'une quelconque des revendications précédentes, **caractérisée en ce que** la longueur de la manchette rétractable (32) est adaptée pour un débattement axial du raccord arrière (26) compris entre 3 et 12 cm et avantageusement sensiblement égal à 8 cm.

## Patentansprüche

1. Kombination mit einem gekapselten elektrischen Verbindungskabel (10), wobei das Kabel ein Bündel (12) Leitungsdrähte (18) aufweist, das von einer Abschirmhülle (16) umgeben ist, wobei die Kombination an einem Ende des Kabels mit einem Steckverbinder (14) versehen ist, der einen Körper (22) aufweist, weicher Anschlüsse (24) trägt, mit denen die Leitungsdrähte (18) verbunden sind, und einen hinteren Anschluss (26), der elektrisch mit der Abschirmhülle (16) verbunden ist, wobei der hintere Anschluss (26) von dem Bündel (12) Leitungsdrähte durchquert und entlang des Bündels (12) beweglich ist zwischen einer an den Körper (22) des Verbinders angekoppelten Position und einer von dem Körper (22) des Verbinders abgekoppelten Position, in welcher der hintere Anschluss (26) von dem Körper (22) des Verbinders entfernt angeordnet ist, wobei die Abschirmhülle (16) einen Abschirmschlauch (28) zum elektromagnetischen Schutz mit spezieller Sicherheit aufweist, der sich um das Bündel (12) Leitungsdrähte herum erstreckt, wobei sich der Schlauch (28) in das Innere des hinteren Anschlusses (26) fortsetzt, wenn sich dieser in der angekoppelten Position befindet, wobei die Kombination eine zurückziehbare Manschette (32) aufweist, welche den Abschirmschlauch (28) über einen Teil seiner Länge umgibt, **dadurch gekennzeichnet, dass** die zurückziehbare Manschette elektrisch leitend ausgebildet ist und an einem Ende mit dem hinteren Anschluss (26) und an ihrem anderen Ende mit dem Abschirmschlauch (28) in einem außerhalb des hinteren Anschlusses (26) liegenden Bereich (30) elektrisch verbunden ist, und dass der hintere Anschluss (26) beweglich um den Abschirmschlauch (28) herum angeordnet ist.

2. Kombination gemäß Anspruch 1, **dadurch gekennzeichnet, dass** der Abschirmschlauch (28) zwei aufeinander folgende, röhrenförmige Teilstücke (28A, 28B) aufweist, die miteinander in einem Überlappungsbereich (30, 37) verbunden sind.

3. Kombination gemäß Anspruch 2, **dadurch gekennzeichnet, dass** das Ende (38) der zurückziehbaren Manschette (32), welches mit dem Abschirmschlauch (28) verbunden ist, zwischen den Teilstücken (28A, 28B) des Abschirmschlauches (28) in dem Überlappungsbereich (30) eingeschlossen ist.

4. Kombination gemäß Anspruch 2 oder 3, **dadurch gekennzeichnet, dass** die beiden aufeinander folgenden, röhrenförmigen Teilstücke (28A, 28B) Beflechtungen sind, und dass die äußere Beflechtung (28A) in dem Überlappungsbereich (30, 37) einen Umklöppelungswinkel aufweist, der größer als derjenige ihres übrigen Bereiches und insbesondere größer als 45° ist.

5. Kombination gemäß irgendeinem der Ansprüche 2 bis 4, **dadurch gekennzeichnet, dass** sie in dem Überlappungsbereich (30, 37) eine äußere Umreifung zum radialen Zusammendrücken der beiden röhrenförmigen Teilstücke (28A, 28B) aufweist.

6. Kombination gemäß irgendeinem der vorherigen Ansprüche, **dadurch gekennzeichnet, dass** der Übertragungswiderstand des Abschirmschlauches (28) größer als 400 mΩ.m⁻¹ bei 30 MHz ist.

7. Kombination gemäß irgendeinem der vorherigen Ansprüche, **dadurch gekennzeichnet, dass** der Abschirmschlauch (28) und die zurückziehbare Manschette (32) jeweils eine röhrenförmige Abschirmbeflechtung aufweisen, wobei der Abdeckkoeffizient der Beflechtung der zurückziehbaren Manschette (32) kleiner ist als der Abdeckkoeffizient der Beflechtung des Abschirmschlauches (28).

8. Kombination gemäß Anspruch 7, **dadurch gekennzeichnet, dass** der Abschirmschlauch (28) eine Beflechtung aufweist, deren Abdeckkoeffizient größer als 0,7 ist.

9. Kombination gemäß Anspruch 7 oder 8, **dadurch gekennzeichnet, dass** die zurückziehbare Manschette (32) eine Beflechtung aufweist, deren Abdeckkoeffizient zwischen 0,3 und 0,7 liegt und vorteilhafter Weise praktisch 0,5 beträgt.

10. Kombination gemäß irgendeinem der vorherigen Ansprüche, **dadurch gekennzeichnet, dass** das Ende der zurückziehbaren Manschette (32), welches mit dem hinteren Anschluss (26) verbunden ist, diesen umgibt, und dass eine Umreifung (36) ihre mechanische Verbindung sicherstellt.

11. Kombination gemäß irgendeinem der vorherigen Ansprüche, **dadurch gekennzeichnet, dass** die Länge der zurückziehbaren Manschette (32) für eine axiale Ausfederung des hinteren Anschlusses (26) zwischen 3 und 12 cm und vorteilhafter Weise von praktisch 8 cm eingerichtet ist.

## Claims

1. Combination comprising a shielded electrical connection cable (10), the cable comprising a bundle (12) of conductor wires (18) surrounded by a cover (16), the combination being provided at one end of the cable with a connector (14) which comprises a body (22) bearing connections (24) to which the conductor wires (18) are connected and a rear connector (26) electrically connected to the cover (16), the bundle (12) of conductor wires passing through the rear connector (26), which is displaceable along the bundle (12) between a position where it is coupled to the body (22) of the connector and a position where it is uncoupled from the body (22) of the connector, in which the rear connector (26) is apart from the body (22) of the connector, the cover (16) comprising an electromagnetically protective sheath (28) with specified immunity extending around the bundle (12) of conductor wires, the said sheath (28) extending inside the rear connector (26) when the latter is in its coupled position, the combination comprising a retractable sleeve (32) which surrounds the said sheath (28) on one part of its length, **characterised in that** the retractable sleeve is electrically conductive and electrically connected, at one end, to the rear connector (26) and, at its other end, to the sheath (28) in an area (30) outside the rear connector (26), and **in that** the rear connector (26) is displaceably mounted around the sheath (28).

2. Combination according to claim 1, **characterised in that** the sheath (28) comprises two successive tubular sections (28A, 28B) connected to each other in an overlapping area (30, 37).

3. Combination according to claim 2, **characterised in that** the end (38) of the retractable sleeve (32) connected to the sheath (28) is gripped between the sections (28A, 28B) of the sheath (28) in the overlapping area (30).

4. Combination according to claim 2 or 3, **characterised in that** the two successive tubular sections (28A, 28B) are braids, and **in that**, in the overlapping area (30, 37) the external braid (28A) has a braiding angle larger than that of its current part, and particularly larger than 45°.

5. Combination according to any of claims 2 to 4, **characterised in that**, in the overlapping area (30, 37), it comprises external strapping for radially compressing the two tubular sections (28A, 28B).

6. Combination according to any of the preceding claims, **characterised in that** the transfer impedance of the sheath (28) is greater than 400 mΩm⁻¹ to 30 MHz.

7. Combination according to any of the preceding claims, **characterised in that** the sheath (28) and the retractable sleeve (32) each comprise a tubular braid, the covering coefficient of the braid of the retractable sleeve (32) being less than the covering coefficient of the braid of the sheath (28).

8. Combination according to claim 7, **characterised in that** the sheath (28) comprises a braid whose covering coefficient is greater than 0.7.

9. Combination according to claim 7 or 8, **characterised in that** the retractable sleeve (32) comprises a braid whose covering coefficient is between 0.3 and 0.7 and is advantageously substantially equal to 0.5.

10. Combination according to any of the preceding claims, **characterised in that** the end of the retractable sleeve (32) connected to the rear connector (26) surrounds the latter, and **in that** strapping (36) assures their mechanical connection.

11. Combination according to any of the preceding claims, **characterised in that** the length of the retractable sleeve (32) is adapted for an axial displacement of the rear connector (26) of between 3 and 12 cm and advantageously substantially equal to 8 cm.
